# FASCICULE DE BREVET EUROPEEN

(11) **EP 2 713 111 B1**
(45) Date de publication et mention de la délivrance du brevet: **18.05.2016**
(21) Numéro de dépôt: 13161380.4
(22) Date de dépôt: 27.03.2013
(51) Int. Cl.: F24D 3/10, F24H 9/14

(54) **Module de transfert thermique compact**
Kompaktes Wärmeübertragungsmodul
Compact heat-transfer module

(30) Priorité: 27.09.2012 FR 1259118
(43) Date de publication de la demande: 02.04.2014
(73) Titulaire: Societe Industrielle de Chauffage (SIC), 59660 Merville (FR)
(72) Inventeur: Clément, Jean-Francis, 85000 La Roche sur Yon (FR)
(74) Mandataire: Petit, Maxime

(56) Documents cités:
- DE-A1-102009 011 715
- DE-U1-202009 001 056
- FR-A3- 2 942 529

## Description

La présente invention concerne un module de transfert thermique compact.

Il est connu dans le domaine du chauffage de locaux à l'aide d'eau chaude, des installations intégrant deux générateurs d'eau chaude. Un exemple d'une telle installation est représenté sur la figure 1.

Cette installation 10 comprend un générateur primaire 12, par exemple un générateur à énergie fossile ou un condenseur d'une pompe à chaleur qui chauffe de l'eau qui circule dans une boucle primaire 14 (ou circuit primaire), une pompe 16 assurant la circulation de l'eau chauffée dans la boucle primaire 14. L'installation 10 comprend en outre un générateur secondaire d'eau chaude 18, par exemple un condenseur d'une pompe à chaleur ou un générateur à énergie fossile, qui assure le chauffage de l'eau dans une boucle secondaire 20 (ou circuit secondaire), une deuxième pompe 22 assurant la circulation de l'eau dans la boucle secondaire 20. La boucle secondaire 20 inclut la boucle de chauffage 24 proprement dite, c'est-à-dire les émetteurs de chaleurs dans les locaux à chauffer.

Il est connu d'inclure, dans une telle installation, une bouteille de découplage 26 (ou bouteille casse-pression ou séparateur hydraulique). La fonction principale de cette bouteille de découplage 26 est de rendre les boucles primaires 14 et secondaire 20 hydrauliquement indépendantes, de telle sorte que les débits des boucles primaire et secondaire dépendent exclusivement des caractéristiques des pompes qui y sont incluses. Cette bouteille de découplage 26 permet ainsi de transférer de la chaleur depuis la boucle primaire 14 vers la boucle secondaire 20, tout en permettant d'avoir des débits différents dans ces boucles.

Cependant, la mise en oeuvre d'une telle bouteille de découplage 26 présente de nombreux inconvénients parmi lesquels :
- un surcoût de l'installation du fait notamment d'une augmentation du nombre de pièces mises en oeuvre, et du nombre de raccords hydrauliques, ceux-ci induisant notamment une tuyauterie importante ;
- un encombrement important de l'installation ;
- un temps de montage important ;
- un risque de fuite important du fait du nombre de raccords hydrauliques.

Les mêmes problèmes se posent également dans les installations de climatisation à l'aide d'eau froide. Le document FR2942529 montre le préambule de la revendication 1.

Le but de l'invention est de proposer un module de transfert thermique permettant d'éviter au moins en partie les inconvénients susmentionnés.

Pour cela, l'invention propose un module de transfert thermique pour une installation de régulation thermique fluide comprenant,
- un dispositif d'échange thermique destiné à échanger des calories avec fluide circulant dans le dispositif d'échange thermique depuis une entrée de fluide vers une sortie de fluide, et
- une bouteille de découplage, fixée sur le dispositif d'échange thermique, comprenant des première et deuxième entrées de fluide et des première et deuxième sorties de fluide, la bouteille de découplage étant adaptée à découpler hydrauliquement un flux de fluide s'écoulant entre la première sortie de fluide et la première entrée de fluide, d'un flux de fluide s'écoulant entre la deuxième sortie de fluide et la deuxième entrée de fluide, la première entrée de fluide et la première sortie de fluide de la bouteille de découplage étant reliée directement respectivement à la sortie de fluide et à l'entrée de fluide du dispositif d'échange thermique.

Selon des modes de réalisations préférés, l'invention présente une ou plusieurs des caractéristiques suivantes, prises seules ou en combinaison :
- le module comprend en outre une pompe, fixée sur la bouteille de découplage et destinée à faire circuler du fluide depuis la deuxième entrée de fluide de la bouteille de découplage jusqu'à la première sortie de fluide de la bouteille de découplage, via le dispositif d'échange thermique ;
- une entrée d'aspiration de la pompe est intégrée dans un volume libre de la bouteille de découplage situé au voisinage de la deuxième entrée de fluide, un conduit coudé, situé au niveau de la deuxième entrée de fluide et formant de préférence un angle supérieur à 45°, débouchant au voisinage de l'entrée d'aspiration de la pompe, un conduit, de préférence formé dans la bouteille de découplage, permettant l'aspiration de fluide depuis un voisinage de la première entrée de fluide dans la bouteille de découplage vers la première sortie de fluide ;
- la deuxième entrée de fluide de la bouteille de découplage est réalisée sous la forme d'un raccord en « T » ;
- une source de chauffage complémentaire, notamment électrique, est incluse dans la bouteille de découplage ;
- la bouteille de découplage est réalisée en matériau thermoplastique ;
- la bouteille de découplage est réalisée en un matériau présentant une conduction thermique inférieure à 1 W.m⁻¹.K⁻¹ ;
- le module, en particulier la bouteille de découplage, comprend au moins l'un parmi un débitmètre, un dispositif de purge, un dispositif de piège à déchet et à boue.

L'invention se rapporte également à une installation de régulation thermique fluide comprenant un module de transfert thermique tel que décrit ci-avant dans toutes ses combinaisons et une boucle secondaire incluant au moins un radiateur fluide ou un émetteur adapté au rafraîchissement par eau froide, et/ou au moins un robinet et/ou au moins un échangeur thermique, la boucle secondaire étant reliée à la première sortie de fluide et à la première entrée de fluide de la bouteille de découplage.

Selon un mode de réalisation, la boucle secondaire comprend également une pompe de circulation du fluide.

Selon un mode de réalisation, la bouclé secondaire comprend un générateur de chaleur destiné à chauffer au moins une partie de l'eau circulant dans la boucle secondaire.

Selon un mode de réalisation, l'installation de chauffage comprend en outre une pompe à chaleur dont le condenseur est adapté à chauffer l'eau dans le dispositif d'échange thermique.

Selon un mode de réalisation, l'installation de chauffage comprend en outre une pompe à chaleur dont l'évaporateur est adapté à refroidir l'eau dans le dispositif d'échange thermique.

D'autres caractéristiques et avantages de l'invention apparaîtront à la lecture de la description détaillée qui suit de modes de réalisation de l'invention, donnés à titre d'exemples uniquement et en références aux dessins qui montrent :
- figure 1, un schéma d'un exemple d'installation de chauffage fluide ;
- figures 2a et 2b, un schéma d'un premier exemple de module de transfert thermique, vu respectivement de face et de côté ; et
- figure 3 un schéma d'un exemple d'installation de chauffage fluide incluant le module de transfert thermique des figures 2a, 2b.

Dans toute la description qui va suivre, les éléments identiques ou de fonction identique portent le même signe de référence. En outre, ces éléments ne sont pas décrits en regard de chaque exemple à fin de concision de la présente description.

Dans la suite de la description, on décrit un exemple d'une installation de chauffage fluide, étant entendu que le module de transfert thermique selon l'invention peut trouver à s'appliquer dans toute installation de régulation thermique fluide, type installation de chauffage ou installation de climatisation fluide.

Les figures 2a, 2b représentent un module de transfert thermique 30 pour une installation de chauffage fluide, en l'espèce une installation de chauffage à eau chaude.

Ce module de transfert thermique 30 comprend tout d'abord un dispositif d'échange thermique 32 destiné à chauffer de l'eau circulant dans le dispositif d'échange thermique 32 depuis une entrée d'eau froide 34 vers une sortie d'eau chaude 36. Le dispositif d'échange thermique 32 est en l'espèce un condenseur d'un circuit de circulation de fluide frigorigène d'un dispositif de pompe à chaleur. Le circuit est partiellement représenté sur la figure 2b, qui montre notamment l'arrivée de fluide frigorigène chaud, au niveau d'une entrée 40 du condenseur, et la sortie de fluide frigorigène froid, au niveau d'une sortie 42 du condenseur.

Le module de transfert thermique 30 comprend par ailleurs une bouteille de découplage 44, de forme extérieure générale cylindrique. La bouteille de découplage 44 est fixée sur le dispositif d'échange thermique 32. En l'espèce, la bouteille de découplage 44 est fixée directement sur le dispositif d'échange thermique 32.

La bouteille de découplage 44 comprend une entrée 46 et une sortie 48 d'eau chaude ainsi qu'une entrée 50 et une sortie 52 d'eau froide. L'entrée d'eau chaude 46 de la bouteille de découplage 44 est reliée directement à la sortie d'eau chaude 36 du dispositif d'échange thermique 32 et la sortie d'eau froide 52 de la bouteille de découplage 44 est directement reliée à l'entrée d'eau froide 34 du dispositif d'échange thermique 32.

Par « relié directement » on entend que les éléments en question sont reliés sans mise en oeuvre de tuyauterie. Ceci peut notamment être réalisé en choisissant une distance entre l'entré d'eau chaude 46 et la sortie d'eau froide 52 de la bouteille de découplage 44 égale à la distance entre la sortie d'eau chaude 36 et l'entrée d'eau froide 34 du dispositif d'échange thermique 32. Ainsi, ces entrées et sortie peuvent être disposés en vis-à-vis, la fixation de la bouteille de découplage 44 sur le dispositif d'échange thermique 32 assurant la mise en communication de fluide de ces entrées et sorties, avec une étanchéité satisfaisante. Notamment, on peut prévoir de fixer les entrées et sorties au moyen d'embouts complémentaires vissés. Pour assurer une étanchéité satisfaisante, des joints peuvent bien évidemment être mis en oeuvre au niveau de ces entrées et sorties.

La bouteille de découplage 44 présente des dimensions permettant de respecter le dimensionnement d'une bouteille de découplage connue, ceci afin de permettre de découpler hydrauliquement un flux d'eau entre la sortie d'eau froide 52 et l'entrée d'eau chaude 46 de la bouteille de découplage 44, d'une part, et un flux d'eau entre la sortie d'eau chaude 48 et l'entrée d'eau froide 50 de là bouteille de découplage 44, d'autre part.

Le dimensionnement d'une bouteille de découplage est en effet soumis à des règles bien connues de l'homme du métier, pour assurer sa fonction de découplage de flux (voir notamment la méthode dites des 3d, ou l'ouvrage Bouteilles et bipasses hydrauliques, R. Cyssau, M.H. Chandellier et C. Marziou - ISBN : 2-236-00111-8).

La bouteille de découplage 44 est de préférence réalisée en matériau thermoplastique, pour une plus grande facilité de réalisation. Cette bouteille de découplage 44 peut notamment être réalisée en deux ou trois pièces distinctes assemblées, plus éventuellement deux capots.

La bouteille de découplage 44 est de préférence réalisée en un matériau présentant une faible conduction thermique, pour éviter les pertes de chaleur au niveau de cette bouteille de découplage. Notamment, le matériau composant la bouteille de découplage peut présenter une conduction thermique inférieure à 1 W.m-1.K-1

Il est prévu en outre, fixée directement sur la bouteille de découplage 44, une pompe 54 de circulation. La pompe 54 permet notamment l'écoulement de l'eau depuis l'entrée d'eau froide 50 vers la sortie d'eau chaude 48, via le dispositif d'échange thermique 32. Pour se faire, l'aspiration de la pompe 54 dans la bouteille de découplage 44 est directement intégrée sur la bouteille, dans un volume libre, à proximité de l'entrée d'eau froide 50 de la bouteille de découplage 44. La sortie de refoulement de la pompe 54 est en communication directe, et isolée du volume libre, avec la sortie d'eau froide 52 de la bouteille de découplage 44 vers l'échangeur thermique 32, par l'intermédiaire d'un conduit fermé 53 qui traverse la bouteille de découplage 44.

Par ailleurs, pour respecter les règles de dimensionnement des bouteilles de découplage tout en assurant une ergonomie satisfaisante du module de transfert 30, la bouteille de découplage 44 peut disposer, à l'intérieur, d'un conduit 56 ici cylindrique et droit reliant le voisinage de l'entrée d'eau chaude 46, dans la bouteille de découplage 44, à la sortie d'eau chaude 48 de la bouteille de découplage 44. La bouteille de découplage 44 peut également comporter un conduit, plus court que le conduit droit 56 et coudé avec un angle supérieur à 45°. Ce conduit coudé est situé à l'entrée d'eau froide 50, qu'il met en communication de fluide avec le volume libre à l'intérieur de la bouteille de découplage 44, au voisinage de l'entrée d'aspiration 57 de la pompe 54. Ce conduit coudé permet tout d'abord de réduire la vitesse du flux d'eau au voisinage de l'entrée d'aspiration 57 par rapport à la vitesse au niveau de l'entrée d'eau froide 50. Ce conduit coudé permet ainsi d'éviter que le flux d'eau entrant se propage vers le haut, sur les figures, de la bouteille de découplage, où il pourrait refroidir le flux d'eau chaude. Ce conduit coudé et, de manière plus générale, la configuration décrite ci-dessus de la bouteille de découplage permettent ainsi de respecter les règles de dimensionnement des bouteilles de découplage (pour avoir l'effet de découplage des flux d'eau) tout en ayant les entrée et sortie d'eau de la bouteille de découplage 44 disposées sur une même face de la bouteille de découplage 44. Ceci facilite le branchement du module de transfert dans une installation de régulation thermique fluide et en limite l'encombrement.

En variante, le conduit 56 peut être fixé sur la paroi de la bouteille de découplage 44.

Le module de transfert 30, en particulier la bouteille de découplage 44; peut en outre être adaptée à la mise en oeuvre de fonctions annexes. Ainsi, le module de transfert, notamment la bouteille de découplage, peut présenter au moins l'un parmi un débitmètre, un dispositif de purge, un dispositif de piège à déchet et à boue.

Le module de transfert 30 peut notamment être mis en oeuvre dans une installation de chauffage à eau 58 telle qu'illustrée à la figure 3.

La boucle primaire 60 de cette installation de chauffage à eau 58 est formée par le module de transfert 30.

Le dispositif d'échange de chaleur 32 peut être un échangeur thermique (par exemple un échangeur à plaques) destiné à chauffer l'eau. Notamment, cet échangeur thermique peut être un condenseur d'un circuit de chauffage de l'eau au moyen d'une pompe à chaleur 62, partiellement représentée sur la figure 3, un fluide frigorigène en phase d'échange gaz-liquide circulant dans le condenseur.

La boucle secondaire 64 de l'installation de chauffage à eau 58 est reliée à la sortie d'eau chaude 48 du module de transfert thermique 30 et à l'entrée d'eau froide 50 de ce même module de transfert thermique 30. Une pompe 66 permet la circulation de l'eau dans la boucle secondaire 64.

La boucle secondaire 64 inclut notamment un second échangeur thermique 68, pour chauffer l'eau circulant dans la boucle secondaire et un émetteur de chaleur 70 (ou radiateur fluide, notamment radiateur à eau). En l'espèce, la boucle secondaire 64 comprend encore un troisième échangeur thermique 72 - ici un échangeur à plaques - qui permet de chauffer de l'eau d'un circuit indépendant au moyen de l'eau circulant dans la boucle secondaire 64. Il est ainsi possible d'obtenir de l'eau chaude sanitaire qui peut notamment être délivrée au niveau de points de puisage (robinets) 74.

Bien entendu, la présente invention n'est pas limitée aux exemples qui viennent d'être décrits mais est susceptibles de nombreuses variantes accessibles à l'homme de l'art.

Notamment, l'entrée d'eau froide 50 de la bouteille de découplage 44 du module de transfert thermique peut être réalisée sous la forme d'un raccord en « T », ceci permettant de raccorder deux conduits de retour.

Par ailleurs, une source de chauffage complémentaire, notamment du type électrique, peut être disposée dans le dispositif d'échange thermique ou dans la bouteille de découplage.

Enfin le module de transfert thermique 30 peut être mis en oeuvre dans une installation de climatisation fluide. Dans ce cas, l'échangeur de chaleur présent dans le dispositif d'échange de chaleur peut notamment être un évaporateur d'une pompe à chaleur adapté à refroidir de l'eau ou tout autre fluide frigorigène présent dans le dispositif d'échange thermique. La boucle secondaire présente alors au moins un émetteur adapté au rafraîchissement par eau froide, tel qu'un ventilo-convecteur ou un plancher chauffant rafraîchissant, notamment.

Ainsi, par échange de calories entre le dispositif d'échange thermique et le fluide, on entend aussi bien le fait que :
- le dispositif d'échange de chaleur peut apporter des calories à l'eau pour la chauffer (cas d'une installation de chauffage) ; que le fait que
- le dispositif d'échange thermique peut puiser des calories à l'eau pour la refroidir.

## Revendications

1. Module de transfert thermique (30) pour une installation de régulation thermique fluide (58) comprenant,
- un dispositif d'échange thermique (32) destiné à échanger des calories avec fluide circulant dans le dispositif d'échange thermique (32) depuis une entrée de fluide (34) vers une sortie de fluide (36), et
- une bouteille de découplage (44), comprenant des première (46) et deuxième (50) entrées de fluide et des première (48) et deuxième (52) sorties de fluide, la bouteille de découplage étant adaptée à découpler hydrauliquement un flux de fluide s'écoulant entre la première sortie de fluide (48) et la première entrée de fluide (46), d'un flux de fluide s'écoulant entre la deuxième sortie de fluide (52) et la deuxième entrée de fluide (50), **caractérisé en ce que** la bouteille de découplage (44) est fixée sur le dispositif d'échange thermique (32), et **en ce que** la première entrée de fluide (46) et la deuxième sortie de fluide (52) de la bouteille de découplage sont reliées directement respectivement à la sortie de fluide (36) et à l'entrée de fluide (34) du dispositif d'échange thermique (32).

2. Module selon la revendication 1, comprenant en outre une pompe (54), fixée sur la bouteille de découplage (44) et destinée à faire circuler du fluide depuis la deuxième entrée de fluide (50) de la bouteille de découplage (44) jusqu'à la première sortie de fluide (48) de la bouteille de découplage (44), via le dispositif d'échange thermique (32).

3. Module selon la revendication 2, dans lequel une entrée d'aspiration (57) de la pompe (54) est intégrée dans un volume libre de la bouteille de découplage (44) situé au voisinage de la deuxième entrée de fluide (50), un conduit coudé, situé au niveau de la deuxième entrée de fluide (50) et formant de préférence un angle supérieur à 45°, débouchant au voisinage de l'entrée d'aspiration (57) de la pompe (54), un conduit (56), de préférence formé dans la bouteille de découplage (44), permettant l'aspiration de fluide depuis un voisinage de la première entrée de fluide (46) dans la bouteille de découplage (44) vers la première sortie de fluide (48).

4. Module selon l'une des revendications 1 à 3, dans lequel la deuxième entrée de fluide (50) de la bouteille de découplage (44) est réalisée sous la forme d'un raccord en « T ».

5. Module selon l'une quelconque des revendications précédentes, dans lequel une source de chauffage complémentaire, notamment électrique, est incluse dans la bouteille de découplage (44).

6. Module selon l'une quelconque des revendications précédentes, dans lequel la bouteille de découplage (44) est réalisée en matériau thermoplastique.

7. Module selon l'une quelconque des revendications précédentes, dans lequel la bouteille de découplage (44) est réalisée en un matériau présentant une conduction thermique inférieure à 1 W.m⁻¹.K⁻¹.

8. Module selon l'une quelconque des revendications précédentes, dans lequel le module, en particulier la bouteille de découplage (44), comprend au moins l'un parmi un débitmètre, un dispositif de purge, un dispositif de piège à déchet et à boue.

9. Installation de régulation thermique fluide (58) comprenant un module de transfert thermique (30) selon l'une quelconque des revendications précédentes et une boucle secondaire (64) incluant au moins un radiateur fluide (70) ou un émetteur adapté au rafraîchissement par eau froide, et/ou au moins un robinet et/ou au moins un échangeur thermique (72), la boucle secondaire (64) étant reliée à la première sortie de fluide (48) et à la deuxième entrée de fluide (50) de la bouteille de découplage (44).

10. Installation de chauffage selon la revendication 9, dans laquelle la boucle secondaire (64) comprend également une pompe de circulation du fluide (66).

11. Installation de chauffage selon les revendications 9 ou 10, dans laquelle la boucle secondaire (64) comprend un générateur de chaleur (68) destiné à chauffer au moins une partie de l'eau circulant dans la boucle secondaire (64).

12. Installation de chauffage selon l'une des revendications 9 à 11, comprenant en outre une pompe à chaleur (62) dont le condenseur est adapté à chauffer l'eau dans le dispositif d'échange thermique (32).

13. Installation de chauffage selon l'une des revendications 9 à 11, comprenant en outre une pompe à chaleur (62) dont l'évaporateur est adapté à refroidir l'eau dans le dispositif d'échange thermique (32).

## Patentansprüche

1. Wärmetransfermodul (30) für eine Fluid-Wärmeregulierungsanlage (58), umfassend:
- eine Wärmetauschvorrichtung (32), die bestimmt ist, Kalorien mit Fluid auszutauschen, das in der Wärmetauschvorrichtung (32) von einem Fluideingang (34) zu einem Fluidausgang (36) zirkuliert, und
- eine Entkopplungsflasche (44), die einen ersten (46) und einen zweiten (50) Fluideingang und einen ersten (48) und einen zweiten (52) Fluidausgang umfasst, wobei die Entkopplungsflasche ausgebildet ist, um einen Fluidstrom, der zwischen dem ersten Fluidausgang (48) und dem ersten Fluideingang (46) fließt, von einem Fluidstrom, der zwischen dem zweiten Fluidausgang (52) und dem zweiten Fluideingang (50) fließt, hydraulisch zu entkoppeln,
**dadurch gekennzeichnet, dass** die Entkopplungsflasche (44) auf der Wärmetauschvorrichtung (32) befestigt ist, und dass der erste Fluideingang (46) und der zweite Fluidausgang (52) der Entkopplungsflasche direkt jeweils mit dem Fluidausgang (36) und mit dem Fluideingang (34) der Wärmetauschvorrichtung (32) verbunden sind.

2. Modul nach Anspruch 1, umfassend ferner eine Pumpe (54), die auf der Entkopplungsflasche (44) befestigt ist und bestimmt, Fluid vom zweiten Fluideingang (50) der Entkopplungsflasche (44) zum ersten Fluidausgang (48) der Entkopplungsflasche (44) über die Wärmetauschvorrichtung (32) zum Zirkulieren zu bringen.

3. Modul nach Anspruch 2, wobei ein Ansaugeingang (57) der Pumpe (54) in ein freies Volumen der Entkopplungsflasche (44) integriert ist, das sich in der Nähe des zweiten Fluideingangs (50) befindet, wobei eine gekrümmte Leitung, die sich im Bereich des zweiten Fluideingangs (50) befindet und vorzugsweise einen Winkel über 45° bildet, in der Nähe des Ansaugeingangs (57) der Pumpe (54) ausmündet, wobei eine Leitung (56), die vorzugsweise in der Entkopplungsflasche (44) gebildet ist, das Ansaugen von Fluid von einer Nachbarschaft des ersten Fluideingangs (46) in die Entkopplungsflasche (44) zum ersten Fluidausgang (48) erlaubt.

4. Modul nach einem der Ansprüche 1 bis 3, wobei der zweite Fluideingang (50) der Entkopplungsflasche (44) in Form eines T-förmigen Anschlusses realisiert ist.

5. Modul nach einem der vorangehenden Ansprüche, wobei eine komplementäre, insbesondere elektrische Heizquelle in der Entkopplungsflasche (44) inbegriffen ist.

6. Modul nach einem der vorangehenden Ansprüche, wobei die Entkopplungsflasche (44) aus thermoplastischem Material hergestellt ist.

7. Modul nach einem der vorangehenden Ansprüche, wobei die Entkopplungsflasche (44) aus einem Material hergestellt ist, das eine Wärmeleitung unter 1 W.m⁻¹.K⁻¹ aufweist.

8. Modul nach einem der vorangehenden Ansprüche, wobei das Modul, insbesondere die Entkopplungsflasche (44), von einem Durchflussmesser, einer Ablassvorrichtung, einer Abfall- und Schlammauffangvorrichtung mindestens eins umfasst.

9. Fluid-Wärmeregulierunganlage (58), umfassend ein Wärmetransfermodul (30) nach einem der vorangehenden Ansprüche und einen Sekundärkreis (64), der mindestens einen Fluidradiator (70) oder einen Strahler, der zur Kühlung durch kaltes Wasser geeignet ist, und/oder mindestens einen Hahn und/oder mindestens einen Wärmetauscher (72) einschließt, wobei der Sekundärkreis (64) mit dem ersten Fluidausgang (48) und mit dem ersten Fluideingang (50) der Entkopplungsflasche (44) verbunden ist.

10. Heizungsanlage nach Anspruch 9, wobei der Sekundärkreis (64) ebenfalls eine Fluidzirkulationspumpe (66) umfasst.

11. Heizungsanlage nach den Ansprüchen 9 oder 10, wobei der Sekundärkreis (64) einen Wärmeerzeuger (68) umfasst, der bestimmt ist, mindestens einen Teil des in dem Sekundärkreis (64) zirkulierenden Wassers zu erhitzen.

12. Heizungsanlage nach einem der Ansprüche 9 bis 11, umfassend ferner eine Wärmepumpe (62), deren Kondensator ausgebildet ist, um das Wasser in der Wärmetauschvorrichtung (32) zu erhitzen.

13. Heizungsanlage nach einem der Ansprüche 9 bis 11, umfassend ferner eine Wärmepumpe (62), deren Verdampfer ausgebildet ist, um das Wasser in der Wärmetauschvorrichtung (32) zu kühlen.

## Claims

1. A heat transfer module (30) for a fluid temperature control facility (58), comprising:
- a heat exchange device (32) designed to exchange calories with fluid circulating in the heat exchange device (32) from a fluid inlet (34) to a fluid outlet (36), and
- a decoupling canister (44), comprising first (46) and second (50) fluid inlets and first (48) and second (52) fluid outlets, the decoupling canister being suitable for hydraulically decoupling a flow of fluid flowing between the first fluid outlet (48) and the first fluid inlet (46), from a flow of fluid flowing between the second fluid outlet (52) and the second fluid inlet (50), **characterized in that** the decoupling canister (44) is fixed on the heat exchange device (32), and **in that** the first fluid inlet (46) and the second fluid outlet (52) of the decoupling canister are directly connected to the fluid outlet (36) and the fluid inlet (34), respectively, of the heat exchange device (32).

2. The module according to claim 1, further comprising a pump (54), fixed on the decoupling canister (44) and intended to cause a fluid to flow from the second fluid inlet (50) of the decoupling canister (44) to the first fluid outlet (48) of the decoupling canister (44), via the heat exchange device (32).

3. The module according to claim 2, wherein a suction inlet (57) of the pump (54) is integrated in a free volume of the decoupling canister (44) situated near the second fluid inlet (50), a bent conduit, situated at the second fluid inlet (50) and preferably forming an angle greater than 45°, emerging in the vicinity of the suction inlet (57) of the pump (54), a conduit (56), preferably formed in the decoupling canister (44), allowing the suctioning of fluid from a vicinity of the first fluid inlet (46) in the decoupling canister (44) toward the first fluid outlet (48).

4. The module according to one of claims 1 to 3, wherein the second fluid inlet (50) of the decoupling canister (44) is made in the form of a T connector.

5. The module according to any one of the preceding claims, wherein an additional heating source, in particular electric, is included in the decoupling canister (44).

6. The module according to any one of the preceding claims, wherein the decoupling canister (44) is made from thermoplastic material.

7. The module according to any one of the preceding claims, wherein the decoupling canister (44) is made from a material having a heat conductivity below 1 W.m⁻¹.K⁻¹.

8. The module according to any one of the preceding claims, wherein the module, in particular the decoupling canister (44), comprises at least one from among a flow meter, a bleed device, a waste and sludge trap device.

9. A fluid temperature control facility (58) comprising a heat transfer module (30) according to any one of the preceding claims and a secondary loop (64) including at least one fluid radiator (70) or a transmitter suitable for cooling by cold water, and/or at least one tap and/or at least one heat exchanger (72), the secondary loop (64) being connected to the first fluid outlet (48) and the second fluid inlet (50) of the decoupling canister (44).

10. The heating facility according to claim 9, wherein the secondary loop (64) also comprises a fluid circulation pump (66).

11. The heating facility according to claims 9 or 10, wherein the secondary loop (64) comprises a heat generator (68) designed to heat at least part of the water flowing in the secondary loop (64).

12. The heating facility according to one of claims 9 to 11, further comprising a heat pump (62) whereof the condenser is suitable for heating water in the heat exchange device (32).

13. The heating facility according to one of claims 9 to 11, further comprising a heat pump (62) whereof the evaporator is suitable for cooling water in the heat exchange device (32).
